# EUROPÄISCHE PATENTSCHRIFT

(11) **EP 1 182 958 B1**
(45) Veröffentlichungstag und Bekanntmachung des Hinweises auf die Patenterteilung: **27.10.2004**
(21) Anmeldenummer: 00917039.0
(22) Anmeldetag: 01.04.2000
(51) Int. Cl.: A47L 9/18

(54) **STAUBSAUGER**
VACUUM CLEANER
ASPIRATEUR

(30) Priorität: 12.06.1999 DE 19926828
(43) Veröffentlichungstag der Anmeldung: 06.03.2002
(73) Patentinhaber: Alfred Kärcher GmbH & Co. KG, 71364 Winnenden (DE)
(72) Erfinder: SCHÖNEWALD, Michael, D-71111 Waldenbuch (DE); HÄFNER, Kurt, D-71540 Murrhardt (DE); SORG, Martin, D-74366 Kirchheim (DE)
(74) Vertreter: Böhme, Ulrich, Dr. Dipl.-Phys.
(86) Internationale Anmeldenummer: PCT/EP2000/002937
(87) Internationale Veröffentlichungsnummer: WO 2000/076386

(56) Entgegenhaltungen:
- WO-A-98/44837
- DE-C- 515 927
- DE-C- 19 720 101
- FR-A- 2 444 445
- FR-A- 2 745 169
- US-A- 2 539 867
- US-A- 5 199 963

## Beschreibung

Die Erfindung betrifft einen Staubsauger mit einem Gehäuse, einem darin angeordneten Saugaggregat und einer in das Gehäuse eintretenden und über einen Schmutzsammelbehälter und eine Abscheideeinrichtung mit der Saugseite des Saugaggregates in Verbindung stehenden Saugleitung, wobei der geschlossene Schmutzsammelbehälter in das Gehäuse einsetzbar ist und in der eingesetzten Stellung über eine Ansaugöffnung abgedichtet mit der Saugleitung und über eine Absaugöffnung abgedichtet mit der Saugseite des Saugaggregates in Verbindung steht, wobei der Schmutzsammelbehälter teilweise mit einer Flüssigkeit gefüllt ist, in die eine von der Ansaugöffnung bis in die Flüssigkeit reichende Eintragleitung einmündet, und wobei oberhalb der Flüssigkeitsfüllung Prallflächen angeordnet sind, die für den durch die Flüssigkeit geführten Saugstrom zwischen der Flüssigkeitsoberfläche und der Absaugöffnung einen mehrfach umgelenkten Strömungsweg ausbilden.

Bei Staubsaugern wird der mit einem Saugstrom herbeigeführte Schmutz üblicherweise durch ein Filter aus dem Saugstrom abgeschieden und dann in einem Schmutzsammelbehälter zurückgehalten. Derartige Staubsauger, die als Abscheideeinrichtung ein Filter benutzen, sind in vielen Fällen sehr wirksam, insbesondere bei der Abscheidung von Feinststäuben jedoch hat sich in manchen Fällen herausgestellt, daß eine Abscheidung durch ein Flüssigkeitsbad, durch welches der Saugstrom hindurchgeführt wird, von Vorteil sein kann. Allerdings sind bekannte Vorrichtungen dieser Art, bei denen die Abscheidung in einem Flüssigkeitsbad erfolgt, im Aufbau außerordentlich kompliziert und ermöglichen in der Regel nicht die Verwendung derartiger Geräte im privaten Haushalt.

Ein solcher Staubsauger ist beispielsweise in der US 2,539,867 beschrieben, bei diesem Staubsauger mündet eine Eintragleitung in eine Flüssigkeitsfüllung eines Schmutzsammelbehälters ein, diese Einmündung erfolgt knapp unterhalb der Flüssigkeitsoberfläche, so daß der in die Flüssigkeit eingeführte Saugstrom nur kurzzeitig mit der Flüssigkeit in Kontakt kommt, die Abscheidung von Schmutzpartikeln aus dem Saugstrom wird dabei nicht in jedem Falle vollständig erfolgen können.

Ausgehend von diesem Stand der Technik liegt der Erfindung die Aufgabe zugrunde, bei einem gattungsgemäßen Staubsauger ein optimales Abscheideergebnis zu erzielen und ein Gerät mit einem einfachen Aufbau zu erhalten.

Diese Aufgabe wird bei einem Staubsauger der eingangs beschriebenen Art erfindungsgemäß dadurch gelöst, daß die Einmündungsstelle der Eintragleitung in die Flüssigkeit von einer Haube überfangen ist, durch die die Eintragleitung hindurchführt, die einseitig bis in die Flüssigkeit eintaucht und deren gegenüberliegendes Ende außerhalb der Flüssigkeit angeordnet ist, und daß sich die Haube auf ihrer in die Flüssigkeit eintauchenden Seite bis auf den Boden des Schmutzsammelbehälters erstreckt, so daß in diesem Bereich der in die Flüssigkeit eintretende Saugstrom nicht hindurchtreten kann.

Durch das Vorsehen einer Haube kann eine Prallfläche im Gasraum gebildet werden und gleichzeitig ein Turbulenzbereich im Bereich der Einmündung der Eintragsleitung, in dem die angesaugte Luft einen Wirbel bildet, durch den die Luft wiederholt in die Flüssigkeit eintritt und aus dieser wieder austritt. Dadurch wird der Abscheidegrad der Schmutzteilchen erheblich verbessert. Durch die spezielle Ausgestaltung der Haube, die sich auf einer Seite auf der in die Flüssigkeit eintauchenden Seite bis auf den Boden des Schmutzsammelbehälters erstreckt, wird diese Turbulenz auch lokalisiert, der Saugstrom muß dann in dem von der Haube gebildeten Turbulenzraum aus der Flüssigkeit austreten und kann diesen Turbulenzraum nur im Bereich der freien Kante der Haube verlassen.

Nach dem Gebrauch kann ein solcher Staubsauger in einfachster Weise dadurch wieder regeneriert werden, daß der geschlossene Schmutzsammelbehälter aus dem Gehäuse herausgenommen, insbesondere herausgezogen, und entleert wird, beispielsweise durch eine spezielle Entleerungsöffnung, und daß frische Flüssigkeit eingefüllt wird, vorzugsweise Wasser. Ein kompliziertes Auswechseln von Filtertüten etc. ist nicht mehr notwendig, und durch die allseits abgeschlossene Ausbildung des Schmutzsammelbehälters ist dieser mit seiner Flüssigkeitsfüllung auch in einfachster Weise zu handhaben, da der Schmutzsammelbehälter als separate Baueinheit in das Gehäuse eingesetzt und ohne weiteres aus diesem herausnehmbar ist.

Der Schmutzsammelbehälter kann beispielsweise im wesentlichen quaderförmig ausgebildet sein und bildet ein eimerähnliches Gefäß. Zu dessen Handhabung kann dieses Gefäß mit einem Griff versehen sein, beispielsweise einem Schwenkgriff nach Art eines Eimers.

Besonders vorteilhaft ist es, wenn der Schmutzsammelbehälter ein an der Oberseite offenes Unterteil aufweist, welches mittels eines abnehmbaren Deckels verschlossen ist. Dies erleichtert das Befüllen und Entleeren des Schmutzsammelbehälters und dessen Reinigung.

Dabei ist es vorteilhaft, wenn der Deckel zum Unterteil über eine Dichtung abgedichtet ist.

Die Absaugöffnung befindet sich bei einem bevorzugten Ausführungsbeispiel im Deckel.

Obwohl bereits durch die Flüssigkeitsfüllung eine ausgezeichnete Abscheidung der Schmutzteilchen erreicht wird, ist es günstig, wenn in der Absaugöffnung ein Filter angeordnet ist, um mit dem Saugstrom mitgerissene Schmutzteilchen zuverlässig restlos entfernen zu können.

Dieses Filter kann als herausnehmbarer Einsatz ausgebildet sein.

Bei einer bevorzugten Ausführungsform ist vorgesehen, daß sich das Filter über eine Dichtung an eine zur Saugseite des Saugaggregates führende Absaugleitung anschließt. Die Abdichtungsfunktion des Schmutzsammelbehälters relativ zur Absaugleitung wird damit durch das Filter übernommen.

Dabei ist es günstig, wenn das Filter einen Spalt zwischen der Absaugleitung einerseits und der Absaugöffnung des Schmutzsammelbehälters abgedichtet überbrückt. Dadurch erhält man eine Kontrolle für das funktionsgerechte Einsetzen des Filters. Fehlt das Filter unbeabsichtigt, ergibt sich im Bereich des Spaltes eine Undichtigkeit, und der Staubsauger arbeitet nicht in der gewünschten Weise. Der Benutzer wird somit auf das Fehlen des Filters hingewiesen.

Bei einer vorteilhaften Ausgestaltung ist vorgesehen, daß der Schmutzsammelbehälter zumindest im Bereich der Absaugöffnung gegenüber der Einschubrichtung des Schmutzsammelbehälters geringfügig abfallend geneigt ist, so daß eine die Absaugöffnung umgebende Dichtung sich erst am Ende der Einschubbewegung an eine zur Saugseite des Saugaggregates führende Saugleitung abdichtend anlegt. Eine solche Ausgestaltung erleichtert einmal das Einschieben des Schmutzsammelbehälters, da Reibung durch Anlage der Dichtung erst ganz am Ende der Einschubbewegung auftritt, zum anderen werden die Dichtungen geschont, die nur unmittelbar vor Herbeiführung der endgültigen Abdichtung mit anderen Teilen in Berührung treten.

Bei einer bevorzugten Ausführungsform ist vorgesehen, daß der an der Oberseite des Schmutzsammelbehälters angeordneten Absaugöffnung ein Ansaugschacht vorgelagert ist, der die Absaugöffnung vollständig überdeckt und seitlich versetzt zu dieser unter Ausbildung einer Einlaßöffnung einseitig offen ist. Ein solcher Ansaugschacht lenkt den Saugstrom im Inneren des Behälters um und bildet mit seiner Unterseite eine Prallfläche aus, an der der Saugstrom von mitgeführten Flüssigkeitsteilchen getrennt wird.

Dabei ist es vorteilhaft, wenn sich der Ansaugschacht über die gesamte Breite des Behälters erstreckt.

Der Ansaugschacht kann an seiner offenen Seite seitlich abstehende Dichtstreifen tragen, die an der Innenwand des Schmutzsammelbehälters dichtend anliegen. Damit ist sichergestellt, daß der Saugstrom durch die Eintrittsöffnungen des Ansaugschachtes hindurchtreten muß und nicht seitlich an diesen vorbeiströmt.

Die Unterseite des Ansaugschachtes kann vorzugsweise eben sein und im wesentlichen parallel zur Oberseite des Schmutzsammelbehälters verlaufen.

Besonders günstig ist es, wenn die freie Kante der Unterseite des Ansaugschachtes einen nach unten vorstehenden, leistenförmigen Vorsprung trägt, der den Strömungsquerschnitt plötzlich verengt und der als Trennfläche für mitgerissene Flüssigkeitsteilchen wirkt.

Der Ansaugschacht kann an einem mittels eines abnehmbaren Behälters verschlossenen Schmutzsammelbehälter an dem Deckel gehalten sein.

Es kann vorgesehen sein, daß die Einlaßöffnung des Ansaugschachtes durch eine senkrechte Trennwand in zwei Hälften unterteilt wird, dadurch erfolgt eine Glättung der turbulenten Strömung im Inneren des Schmutzsammelbehälters.

Es hat sich überraschenderweise herausgestellt, daß die Abscheidewirkung der Flüssigkeitsfüllung dadurch gesteigert werden kann, daß die Eintragleitung zwei im wesentlichen rechtwinkelige Umlenkungen ausbildet.

Weiterhin ist vorteilhaft, wenn die Eintragleitung senkrecht zum Flüssigkeitsspiegel in die Flüssigkeit einmündet.

Die Eintragleitung wird vorzugsweise an einer Seite des Schmutzsammelbehälters in der Nähe von dessen Rückwand angeordnet und mündet etwa in der Mitte des Behälters in die Flüssigkeit ein.

Vorzugsweise ist die Haube im Querschnitt bogenförmig ausgebildet und mit ihrer konkaven Seite der Einmündungsstelle zugewandt.

Besonders günstig ist es, wenn die Haube an ihrer freien, oberhalb des Flüssigkeitsspiegels angeordneten Kante nach unten gekrümmt ist und annähernd senkrecht zum Flüssigkeitsspiegel verlaufend endet. Diese freie Kante bildet dann eine Abscheidekante für den Saugstrom, an dem die Abscheidung der Wassertröpfchen besonders effektiv ist.

Die Haube kann sich von der Einmündungsstelle insbesondere so weit in das Innere des Schmutzsammelbehälters erstrecken, daß sie die Absaugöffnung überdeckt. Dadurch bildet sie zusammen mit der Unterseite des Ansaugschachtes einen mehrfach abgewinkelten Strömungsweg aus.

Weiterhin kann vorgesehen sein, daß sich die Haube über die gesamte Breite des Schmutzsammelbehälters erstreckt.

Dabei ist es günstig, wenn die Haube mit ihrer Seitenkante abgedichtet an der Innenwand des Schmutzsammelbehälters anliegt, so daß auch in diesem Bereich der Saugstrom nicht seitlich vorbeiströmen kann.

Bei einer bevorzugten Ausführungsform ist vorgesehen, daß der von der Haube überfangene Innenraum zumindest anschließend an den in die Flüssigkeit eintauchenden Bereich der Haube durch zwei senkrechte Trennwände in eine zentrale Kammer und in zwei seitliche Kammern unterteilt wird. In die zentrale Kammer tritt der aus der Eintragleitung austretende Saugstrom in die Flüssigkeit ein, und diese zentrale Kammer bildet den eigentlichen Turbulenzraum für den Saugstrom aus, dessen Breite durch die senkrechten Trennwände in der gewünschten Weise gewählt werden kann.

Dabei ist es vorteilhaft, wenn die seitlichen Kammern im Vergleich zu der zentralen Kammer schmal sind. Beispielsweise können die seitlichen Kammern jeweils nur 10 % der Gesamtbreite der Haube umfassen.

Besonders vorteilhaft ist es, wenn die Haube im Bereich der seitlichen Kammern unterhalb des Flüssigkeitsspiegels mindestens je einen Durchlaß aufweist. Dieser Durchlaß dient dem Ausgleich des Flüssigkeitsniveaus auf beiden Seiten der Haube, so daß im Bereich hinter der Haube, also in dem dem Turbulenzraum der Haube abgewandten Teil der Haube keine Ansammlung von Flüssigkeit auftritt, sondern das Flüssigkeitsniveau im gesamten Schmutzsammelbehälter immer gleich ist.

Die senkrechten Trennwände können sich über den gesamten Haubeninnenraum erstrecken, bei einer bevorzugten Ausführungsform ist jedoch vorgesehen, daß sich die senkrechten Trennwände nur etwa über die Hälfte der Haubenlänge erstrecken.

Es ist besonders vorteilhaft, wenn die Haube herausnehmbar in den Schmutzsammelbehälter eingesetzt ist. Dies ermöglicht eine sorgfältige Reinigung aller Teile des Schmutzsammelbehälters.

Zu diesem Zweck kann die Haube einen Griff tragen.

Zur Positionierung der Haube im Schmutzsammelbehälter kann vorgesehen sein, daß die Seitenwände des Schmutzsammelbehälters Auflageflächen für die Haube aufweisen.

Derartige Auflageflächen für die Haube können auch an der Eintragleitung angeordnet sein, in diesem Falle sind die Auflageflächen vorzugsweise als nach oben offene Nuten ausgebildet, in die der Rand der Haube eingreift.

Es ist weiterhin vorteilhaft, wenn an der Seitenwand des Schmutzsammelbehälters Führungsflächen angeordnet sind, die beim Einsetzen der Haube diese in ihre Endposition führen. Beispielsweise können die Führungsflächen durch nach innen vorspringende Stufen an der Seitenwand des Schmutzsammelbehälters gebildet werden. Der Benutzer kann dann einfach die Haube in den Schmutzsammelbehälter einführen, muß sie aber nicht genau positionieren, da die genaue Positionierung durch die Führungsflächen erfolgt. Die Haube fällt also nach dem Loslassen selbständig in die richtige Position.

Es ist auch möglich, daß der der freien Kante der Haube zugewandte vordere Teil der Haube verschwenkbar am hinteren Teil der Haube gehalten ist, vorzugsweise über ein Filmscharnier. Diese Ausgestaltung ist insbesondere dann günstig, wenn die Haube dauerhaft im Schmutzsammelbehälter festgelegt ist, da das Hochschwenken des vorderen Teils der Haube den Zugang zu dem unter der Haube liegenden Teil des Schmutzsammelbehälters eröffnet und damit eine gute Reinigungsmöglichkeit gibt.

Vorzugsweise nimmt der Strömungsquerschnitt zwischen benachbarten Prallflächen in Strömungsrichtung ab, so daß die Strömungsgeschwindigkeit zunimmt, und dies führt zu einer optimalen Abscheidung von mitgerissenen Flüssigkeitsteilchen.

Günstig ist es, wenn die oberhalb der Haube angeordnete Prallfläche oberhalb des hinteren Teils der Haube endet. An der Kante der oberen Prallfläche abtropfende Flüssigkeitsteilchen tropfen dann in den Raum hinter der Haube und gelangen nicht mehr in den Saugstrom, so daß eine erneute Aufladung des Saugstromes mit Wassertröpfchen vermieden wird.

Besonders günstig ist es, wenn die Seitenwände des Behälters zumindest bereichsweise elastisch nach innen verformbar sind. Dadurch legen sich die Seitenwände beim Betrieb des Saugers, bei dem im Inneren des Schmutzsammelbehälters durch das Saugaggregat ein Unterdruck erzeugt wird, dichtend an die Einsätze an, also insbesondere an den Ansaugschacht und an die Haube, und dichten diese Einsätze gegenüber der Seitenwand zuverlässig ab, so daß der Saugstrom den vorgegebenen Strömungsweg nicht verlassen kann.

In Bereichen der Seitenwand, in denen eine solche Abdichtung nicht notwendig ist, kann die Seitenwand bereichsweise versteift sein, beispielsweise durch Versteifungsrippen oder durch größere Wandstärke, so daß trotz der verformbaren Seitenwände eine stabile Gesamtstruktur des Schmutzsammelbehälters gewährleistet ist.

Die nachfolgende Beschreibung bevorzugter Ausführungsformen der Erfindung dient im Zusammenhang mit der Zeichnung der näheren Erläuterung. Es zeigen:
- Figur 1:: eine Längsschnittansicht eines Staubsaugers mit eingesetztem Schmutzsammelbehälter;
- Figur 2:: eine vergrößerte Detailansicht des Staubsaugers der Figur 1 im Bereich der Absaugöffnung des Schmutzsammelbehälters bei fehlendem Filtereinsatz;
- Figur 3:: eine vergroßerte Detailansicht gemäß Figur 1 im Bereich der Oberseite des Schmutzsammelbehalters beim Herausziehen desselben aus dem Gehäuse;
- Figur 4:: eine perspektivische Ansicht des Schmutzsammelbehalters und seiner Teile;
- Figur 5:: eine Schnittansicht des Schmutzsammelbehälters langs Linie 5-5 in Figur 6;
- Figur 6:: eine Draufsicht des Schmutzsammelbehälters;
- Figur 7:: eine Seitenansicht des teilweise aufgebrochen dargestellten Schmutzsammelbehälters und
- Figur 8:: eine Detaillängsschnittansicht durch ein bevorzugtes Ausfuhrungsbeispiel einer in den Schmutzsammelbehälter eingesetzten Haube.

Der in der Zeichnung dargestellte Staubsauger 1 weist ein Gehäuse 2 auf, das in der Figur 1 nur strichpunktiert angedeutet ist. Dieses Gehäuse ist fahrbar und nimmt in seinem oberen Teil ein Saugaggregat 3 auf, welches an seinem unteren Ende eine von einem Ansaugstutzen 4 umgebene Saugöffnung 5 aufweist und welches angesaugte Luft über einen Auslaß 6 an die Umgebung abgibt. Der Ansaugstutzen 4 ist dabei sehr kurz ausgebildet und endet in einer Ebene, die gegenüber der Horizontalen geringfügig geneigt ist (Figuren 2 und 3).

Unterhalb des Saugaggregates 3 ist in dem Gehäuse 2 ein Aufnahmeraum 7 für einen Schmutzsammelbehälter 8 angeordnet, in den der Schmutzsammelbehälter 8 seitlich eingeschoben werden kann.

Dieser Schmutzsammelbehälter 8 umfaßt ein im wesentlichen quaderförmiges, wannenartiges Unterteil 9 mit einem ebenen Boden 10, mit einer senkrechten Vorderwand 11 und einer senkrechten Rückwand 12 und mit zwei parallelen, senkrechten, die Vorderwand 11 und die Rückwand 12 verbindenden Seitenwänden 13, 14. An diesen Seitenwänden 13, 14 ist schwenkbar ein Tragegriff 15 angelenkt, so daß das Unterteil 9 des Schmutzsammelbehälters 8 eimerartig zu tragen ist.

Auf das Unterteil 9 ist ein im wesentlichen ebener Dekkel 16 aufsetzbar, der mittels einer in der Zeichnung nicht gesondert dargestellten Dichtung am oberen Rand des Unterteils 9 dicht anliegt und somit das Unterteil 9 dicht verschließt. Die Oberkante des Unterteiles 9 und damit der Deckel 16 sind gegenüber dem horizontalen Boden 10 geringfügig geneigt, und zwar in Einschubrichtung des Schmutzsammelbehälters 8 abfallend, so daß sie im wesentlichen parallel zur Unterkante des Ansaugstutzens 4 verlaufen (Figuren 2 und 3).

In dem Deckel 16 befindet sich eine sich über dessen gesamte Breite erstreckende, rechteckförmige Absaugöffnung 17, in die abgedichtet ein Filtereinsatz 18 einsetzbar ist. Der Rand des Filtereinsatzes 18 ist ebenfalls als Dichtung ausgebildet, die sich bei in das Gehäuse 2 eingeschobenem Schmutzsammelbehälter 8 an die untere Kante des Ansaugstutzens 4 dichtend anlegt und somit eine dichte Verbindung zwischen dem Innenraum des Schmutzsammelbehälters 8 und dem Ansaugstutzen 4 ausbildet. Diese Abdichtung erfolgt beim Einschieben des Schmutzsammelbehälters 8 zwangsläufig, aufgrund der Neigung der Unterkante des Ansaugstutzens 4 und der Neigung des Deckels 16 und damit der Absaugöffnung 17 und des Filtereinsatzes 18 gelangt der abdichtende Rand des Filtereinsatzes 18 mit dem unteren Rand des Ansaugstutzens 4 erst dann in Kontakt, wenn der Schmutzsammelbehälter 8 seine voll eingeschobene Stellung erreicht, vorher steht der dichtende Rand des Filtereinsatzes 18 mit keinem anderen Teil in Verbindung, so daß der Schmutzsammelbehälter 8 leicht verschoben werden kann und der Filtereinsatz 18 nicht beansprucht wird (Figur 3).

Zwischen dem Deckel 16 und der unteren Kante des Ansaugstutzens 4 ist ein schmaler Spalt 19 ausgebildet (Figur 2), der normalerweise durch den Filtereinsatz 18 abgedichtet überbrückt wird (Figur 1), so daß eine dichte Verbindung zwischen dem Inneren des Schmutzsammelbehälters 8 und dem Saugaggregat 3 entsteht.

Wird der Filtereinsatz 18 versehentlich nicht eingesetzt, bleibt jedoch dieser Spalt 19 offen, wie dies in Figur 2 dargestellt ist, und dann ergibt sich keine dichte Verbindung zwischen dem Inneren des Schmutzsammelbehälters 8 und dem Saugaggregat 3, so daß sich im Innern des Schmutzsammelbehälters 8 kein Unterdruck aufbauen kann, die Saugwirkung des Staubsaugers 1 tritt nicht ein und weist damit den Benutzer darauf hin, daß der Filtereinsatz 18 eingesetzt werden muß.

An der Unterseite des Deckels 16 ist der Absaugöffnung 17 vorgelagert ein Ansaugschacht 20 angeordnet, der im wesentlichen quaderförmig ausgebildet ist, sich über die gesamte Breite des Schmutzsammelbehälters 8 erstreckt und durch eine parallel zum Deckel 16 verlaufende, ebene Bodenfläche 21, eine sich an die Absaugöffnung 17 anschließende Rückwand 22 und zwei Seitenwände 23, 24 ausgebildet wird. Dieser Ansaugschacht 20 ist auf der der Rückwand 22 gegenüberliegenden Seite offen, diese Ansaugöffnung 25 ist durch eine senkrechte Trennwand 26 im Inneren des Ansaugschaftes 20 in zwei Hälften unterteilt (Figur 7).

Der Ansaugschacht 20 deckt die Absaugöffnung 17 vollständig ab und erstreckt sich über die Absaugöffnung 17 hinaus, so daß die Gesamtlänge des Ansaugschaftes 20 etwa eineinhalb mal so groß ist wie die Länge der Absaugöffnung 17.

Die Bodenfläche 21 trägt unterhalb der Ansaugöffnung 25 einen leistenförmig nach unten gerichteten Vorsprung 27, der dort eine Abrißkante ausbildet.

Seitlich der Ansaugöffnung 25 stehen von den Seitenwänden 23 und 24 flanschartige Ränder 28 ab, die sich an die Seitenwände 13 und 14 des Schmutzsammelbehälters 8 dichtend anlegen (Figur 7), so daß der gesamte aus dem Schmutzsammelbehälter 8 abgesaugte Gasstrom durch die Ansaugöffnung 25 hindurch gelenkt wird.

In das Gehäuse 2 mündet neben dem Saugaggregat 3 ein Saugstutzen 29 ein, der in aus der Zeichnung nicht ersichtlicher Weise mit einem Saugschlauch verbunden werden kann und der in einer Ebene endet, die parallel zum Deckel 16 des eingeschobenen Schmutzsammelbehälters 8 und etwa in dessen Höhe verläuft. Dieser Saugstutzen 29 schließt sich bei vollständig eingeschobenem Schmutzsammelbehälter 8 abgedichtet an eine Eintragleitung 30 an, die in der Rückwand 12 des Unterteils 9 angeordnet ist und an dessen Oberkante endet (Figur 4). Beim Einschieben des Schmutzsammelbehälters 8 wird diese Eintragleitung 30 mit dem Saugstutzen 29 ausgerichtet und bildet durch eine eingelegte Ringdichtung 31 eine dichte Verbindung für angesaugte Luft aus.

Die Eintragleitung 30 weist unmittelbar anschließend an den Saugstutzen 29 zunächst einen senkrechten Abschnitt 32 auf, der etwa in halber Höhe des Unterteils 9 in einen waagerechten Abschnitt 33 übergeht, an den sich ein weiterer senkrechter Abschnitt 34 anschließt. Dieser senkrechte Abschnitt 34 endet in geringem Abstand über dem Boden 10, er ist gegenüber der Rückwand 12 etwa um einen Durchmesser der Eintragleitung 30 versetzt und befindet sich in der Mitte des Unterteils 9 (Figur 6).

Der Austrittsbereich der Eintragleitung 30 wird überfangen von einer Haube 35, die am unteren Ende der Rückwand 12 dicht am Boden 10 anliegend mit einem schräg nach oben weisenden hinteren Wandabschnitt 36 beginnt und die in einen im Querschnitt bogenförmig ausgebildeten vorderen Wandabschnitt 37 übergeht, der sich im wesentlichen unterhalb des Ansaugschachtes 20 erstreckt und in einer nach unten gebogenen, etwa lotrecht verlaufenden freien Kante 38 endet. Die Haube 35 erstreckt sich dabei über die gesamte Breite des Unterteils 9. Sie weist im hinteren Wandabschnitt 36 eine schlitzförmige Durchbrechung 39 auf, durch die der senkrechte Abschnitt 34 der Eintragleitung 30 hindurchragt.

Zu beiden Seiten dieser schlitzförmigen Durchbrechung 39 ist auf der Innenseite der Haube 35 jeweils eine senkrechte Trennwand 40, 41 angeordnet, die von dem hinteren Wandabschnitt 36 ausgehend sich etwa über den halben Querschnitt der Haube 35 erstrecken und somit angrenzend an den hinteren Wandabschnitt 36 die Haube 35 in Querrichtung in drei Kammern unterteilen, nämlich eine zentrale Kammer 42 und zwei außenseitig anschliessende Seitenkammern 43 und 44.

In die zentrale Kammer 42 mündet der senkrechte Abschnitt 34 der Eintragleitung 30, diese zentrale Kammer 42 bildet eine Wirbelkammer für den durch die Eintragleitung 30 eintretenden Saugstrom aus. Diese zentrale Kammer 42 ist im Bereich des hinteren Wandabschnittes 36 vollkommen abgedichtet, dadurch, daß dieser hintere Wandabschnitt bis zum Boden 10 des Unterteils 9 reicht und dadurch, daß der hintere Wandabschnitt 36 im Bereich der schlitzförmigen Durchbrechung 39 dicht an dem senkrechten Abschnitt 34 der Eintragleitung 30 anliegt. Der senkrechte Abschnitt 34 der Eintragleitung 30 weist dazu eine längs seines Umfanges verlaufende, nach oben offene Aufnahmenut 45 auf, die in ihrem Verlauf an den Verlauf des hinteren Wandabschnittes 36 der Haube 35 angepaßt ist und die die Kante des hinteren Wandabschnittes 36 im Bereich der schlitzförmigen Durchbrechung 39 aufnimmt (Figur 1).

Im Bereich der beiden Seitenkammern 43 und 44 reicht der hintere Wandabschnitt 36 nicht bis zum Boden 10 des Unterteils 9 herab, sondern endet geringfügig oberhalb des Bodens 10, so daß in diesem Bereich Durchlässe 46 ausgebildet werden, die den von der Haube 35 überfangenen Teil des Unterteils 9 mit dem zwischen der Rückwand 12 und dem hinteren Wandabschnitt 36 liegenden Teil des Unterteils 9 verbinden.

Der vordere Wandabschnitt 37 der Haube 35 ist unterhalb der Bodenfläche 21 des Ansaugschachtes 20 derart angeordnet, daß sich zwischen der Oberseite des vorderen Wandabschnitte 37 und der Bodenfläche 21 ein Strömungskanal ausbildet, der in Richtung auf den leistenförmigen Vorsprung 27 einen abnehmenden Querschnitt aufweist (Figur 1).

Die Haube 35 ist in dem in den Figuren 1 bis 7 dargestellten Ausführungsbeispiel als selbständiges Bauteil ausgebildet, das mit Hilfe eines an der Oberseite der Haube 35 angeordneten Griffes 47 aus dem Unterteil 9 des Schmutzsammelbehälters 8 entnommen werden kann. Im eingesetzten Zustand ruhen die Seitenkanten 48 der Haube 35 auf seitlichen Stufen 49 an den Seitenwänden 13 und 14 des Unterteils 9, außerdem greifen die Ränder der schlitzförmigen Durchbrechung 39 in der beschriebenen Weise in die Aufnahmenut 45 ein. Dadurch ist die Haube 35 im Unterteil 9 in der gewünschten Weise positioniert.

Um das Einsetzen zu erleichtern, setzen sich die Seitenkanten 48 in schräg verlaufende Führungskanten 50 fort, an denen die Haube 35 beim flüchtigen Einsetzen in das Unterteil 9 anliegend so geführt werden, daß sie unter der Wirkung der Schwerkraft ihre Endposition einnehmen. Für den Benutzer ist es daher nicht notwendig, die Haube exakt zu positionieren, die exakte Positionierung wird durch die Fuhrungskanten 50 übernommen.

Die Haube 35 liegt dichtend an den Seitenwänden 13 und 14 an, diese Seitenwande 13 und 14 können dazu in dem Anlagebereich elastisch verbiegbar und flexibel ausgebildet werden, so daß im Betrieb beim Auftreten eines Unterdruckes in dem geschlossenen Schmutzsammelbehälter 8 die Seitenwände nach innen verformt werden und sich dichtend an die Seitenkanten der Haube 35 anlegen.

In anderen Bereichen der Seitenwande 13 und 14, in denen eine solche flexible Anlage nicht gewünscht ist, sind die Seitenwände 13 und 14 durch Versteifungsrippen 51 verstärkt.

Bei dem Ausführungsbeispiel der Figur 8 ist der vordere Wandabschnitt 37 der Haube 35 mit dem hinteren Wandabschnitt 36 über ein Filmscharnier 52 verbunden, so daß der vordere Wandabschnitt 37 nach oben geklappt werden kann und den Zugang zum Boden des Unterteils 9 ermöglicht, beispielsweise zu Reinigungszwecken. Ein solches Verschwenken wird vorzugsweise dann vorgesehen, wenn die Haube 35 fest im Unterteil 9 angeordnet ist und daher nicht in der beschriebenen Weise herausnehmbar ist. Grundsätzlich wäre es aber möglich, auch bei einer herausnehmbaren Haube 35 eine solche Ausgestaltung vorzunehmen.

Im Betrieb wird der Schmutzsammelbehälter 8 teilweise mit einer Flüssigkeit 53 gefüllt, vorzugsweise mit Wasser. Der Flüssigkeitsspiegel 54 wird dabei so gewählt, daß der senkrechte Abschnitt 34 der Eintragleitung 30 unter dem Flüssigkeitsspiegel 54 endet und daß die Durchlässe 46 sich vollständig innerhalb der Flüssigkeit 53 befinden. Andererseits wird die Menge der Flüssigkeit 53 aber so begrenzt, daß der Flüssigkeitsspiegel 54 deutlich unterhalb des vorderen Wandabschnittes 37 der Haube 35 endet, so daß der vordere Wandabschnitt 37 in jedem Fall außerhalb der Flüssigkeit angeordnet ist und dort eine Prallfläche ausbildet.

Wenn der Schmutzsammelbehälter 8 in dieser Weise mit einer Flüssigkeit 53 gefüllt und in das Gehäuse 2 eingeschoben ist, wird bei Betrieb des Saugaggregates 3 über den Saugstutzen 29 und die Eintragleitung 30 ein Saugstrom in die Flüssigkeit 53 geführt, und dort bildet sich in der zentralen Kammer 52 ein Wirbel aus. Diese Ausbildung des Wirbels wird auch dadurch unterstützt, daß der Saugstrom durch die zwei rechtwinkligen Abwinklungen zwischen dem senkrechten Abschnitt 32 und dem horizontalen Abschnitt 33 einerseits und dem horizontalen Abschnitt 33 und dem senkrechten Abschnitt 34 andererseits verwirbelt wird. In der zentralen Kammer 42 vermischen sich dadurch der Saugstrom und die Flüssigkeit intensiv, so daß mit dem Saugstrom mitgerissene Schmutzteilchen in der Flüssigkeit zurückgehalten werden. Die verwirbelte Luft tritt an der freien Kante 38 der Haube 35 vorbei, und diese lenkt aufgrund ihrer starken Krümmung nach unten mitgerissene Flüssigkeitsteilchen nach unten um und trennt sie vom Saugstrom, der an der freien Kante 38 vorbei in den Gasraum des Schmutzsammelbehälters 8 eintritt und dort in Richtung auf den Durchlaß umgelenkt wird, den der vordere Wandabschnitt 37 der Haube 35 mit der Bodenfläche 21 des Anschaugschachtes 20 ausbildet. Auch diese Umlenkung des Luftstromes um etwa 180° führt zu einer Abscheidung von mitgerissenen Flüssigkeitsteilchen.

Dasselbe ist der Fall in dem beschriebenen Durchlaß, dessen Querschnitt sich verengt, so daß die Strömungsgeschwindigkeit der Flüssigkeit erhöht wird. Insbesondere im Bereich des leistenförmigen Vorsprunges 27 erfolgt eine weitere Abscheidung von mitgerissenen Flüssigkeitsteilchen und dann erneut eine Umlenkung um 180° durch die Ansaugöffnung 25 des Ansaugschachtes 20 hindurch.

Dessen Querschnitt ist so gewählt, daß er größer ist als der Querschnitt des Durchlasses zwischen dem vorderen Wandabschnitt 37 und der Bodenfläche 21, so daß eine Verlangsamung des Stromes eintritt, dies trägt ebenfalls zur Abscheidung von Resttröpfchen bei, so daß der Saugstrom nach diesen mehrfachen Abscheidungen im wesentlichen flüssigkeitsfrei durch den Filtereinsatz 18 zum Saugaggregat 3 gelangen kann. Im Filtereinsatz 18 werden Restverunreinigungen zurückgehalten.

Nach dem Betrieb wird der Schmutzsammelbehälter 8 aus dem Gehäuse 2 herausgezogen, der Deckel 16 wird abgenommen, und die Flüssigkeit wird zusammen mit den zurückgehaltenen Schmutzteilchen entleert bzw. gewechselt. Mit einer neuen Flüssigkeitsfüllung ist der Staubsauger dann wieder betriebsbereit.

Der Schmutzsammelbehälter 8 besteht vorzugsweise vollständig aus Kunststoff und ist daher einfach herzustellen, außerdem stellt er ein sehr robustes Bauteil dar, so daß die Handhabung auch im privaten Bereich ohne Probleme ist.

## Patentansprüche

1. Staubsauger (1) mit einem Gehäuse (2), einem darin angeordneten Saugaggregat (3) und einer in das Gehäuse (2) eintretenden und über einen Schmutzsammelbehälter (8) und eine Abscheideeinrichtung mit der Saugseite des Saugaggregates (3) in Verbindung stehenden Saugleitung (29), wobei der geschlossene Schmutzsammelbehälter (8) in das Gehäuse (2) einsetzbar ist und in der eingesetzten Stellung über eine Ansaugöffnung (30) abgedichtet mit der Saugleitung (29) und über eine Absaugöffnung (17) abgedichtet mit der Saugseite des Saugaggregates (3) in Verbindung steht, wobei der Schmutzsammelbehälter (8) teilweise mit einer Flüssigkeit gefüllt ist, in die eine von der Ansaugöffnung bis in die Flüssigkeit reichende Eintragleitung (30) einmündet, und wobei oberhalb der Flüssigkeitsfüllung Prallflächen (35; 21) angeordnet sind, die für den durch die Flüssigkeit geführten Saugstrom zwischen der Flüssigkeitsoberfläche (54) und der Absaugöffnung (17) einen mehrfach umgelenkten Strömungsweg ausbilden, **dadurch gekennzeichnet, daß** die Einmündungsstelle der Eintragleitung (30) in die Flüssigkeit (53) von einer Haube (35) überfangen ist, durch die die Eintragleitung (30) hindurchführt, die einseitig bis in die Flüssigkeit (53) eintaucht und deren gegenüberliegendes Ende (38) ausserhalb der Flüssigkeit (53) angeordnet ist, und daß sich die Haube (35) auf ihrer in die Flüssigkeit (53) eintauchenden Seite (36) bis auf den Boden (10) des Schmutzsammelbehälters (8) erstreckt, so daß in diesem Bereich der in die Flüssigkeit eintretende Saugstrom nicht hindurchtreten kann.

2. Staubsauger nach Anspruch 1, **dadurch gekennzeichnet, daß** der Schmutzsammelbehälter (8) im wesentlichen quaderförmig ausgebildet ist.

3. Staubsauger nach Anspruch 1 oder 2, **dadurch gekennzeichnet, daß** der Schmutzsammelbehälter (8) ein an der Oberseite offenes Unterteil (9) aufweist, welches mittels eines abnehmbaren Deckels (16) verschlossen ist.

4. Staubsauger nach Anspruch 3, **dadurch gekennzeichnet, daß** der Deckel (16) zum Unterteil (9) über eine Dichtung abgedichtet ist.

5. Staubsauger nach Anspruch 3 oder 4, **dadurch gekennzeichnet, daß** sich die Absaugöffnung (17) im Deckel (16) befindet.

6. Staubsauger nach einem der voranstehenden Ansprüche, **dadurch gekennzeichnet, daß** in der Absaugöffnung (17) ein Filter (18) angeordnet ist.

7. Staubsauger nach Anspruch 6, **dadurch gekennzeichnet, daß** das Filter (18) als herausnehmbarer Einsatz ausgebildet ist.

8. Staubsauger nach Anspruch 6 oder 7, **dadurch gekennzeichnet, daß** sich das Filter (18) über eine Dichtung an eine zur Saugseite des Saugaggregates (3) führende Absaugleitung (4) anschließt.

9. Staubsauger nach Anspruch 8, **dadurch gekennzeichnet, daß** das Filter (18) einen Spalt (19) zwischen der Absaugleitung (4) einerseits und der Absaugöffnung (17) des Schmutzsammelbehälters (8) andererseits abgedichtet überbrückt.

10. Staubsauger nach einem der voranstehenden Ansprüche, **dadurch gekennzeichnet, daß** der Schmutzsammelbehälter (8) zumindest im Bereich der Absaugöffnung (17) gegenüber der Einschubrichtung des Schmutzsammelbehälters (8) geringfügig abfallend geneigt ist, so daß eine die Absaugöffnung (17) umgebende Dichtung sich erst am Ende der Einschubbewegung an eine zur Saugseite des Saugaggregates (3) führende Saugleitung (4) abdichtend anlegt.

11. Staubsauger nach einem der voranstehenden Ansprüche, **dadurch gekennzeichnet, daß** der an der Oberseite des Schmutzsammelbehälters (8) angeordneten Absaugöffnung (17) ein Ansaugschacht (20) vorgelagert ist, der die Absaugöffnung (17) vollständig überdeckt und seitlich versetzt zu dieser unter Ausbildung einer Einlaßöffnung (25) einseitig offen ist.

12. Staubsauger nach Anspruch 11, **dadurch gekennzeichnet, daß** sich der Ansaugschacht (20) über die gesamte Breite des Schmutzsammelbehälters (8) erstreckt.

13. Staubsauger nach Anspruch 12, **dadurch gekennzeichnet, daß** der Ansaugschacht (20) an seiner offenen Seite seitlich abstehende Dichtstreifen (28) trägt, die an der Innenwand des Schmutzsammelbehälters (8) dichtend anliegen.

14. Staubsauger nach einem der Ansprüche 11 bis 13, **dadurch gekennzeichnet, daß** die Unterseite (21) des Ansaugschachtes (20) eben ist und im wesentlichen parallel zur Oberseite des Schmutzsammelbehälters (8) verläuft.

15. Staubsauger nach einem der Ansprüche 11 bis 14, **dadurch gekennzeichnet, daß** die freie Kante der Unterseite (21) des Ansaugschachtes (20) einen nach unten vorstehenden, leistenförmigen Vorsprung (27) trägt.

16. Staubsauger nach einem der Ansprüche 11 bis 15, **dadurch gekennzeichnet, daß** der Ansaugschacht (20) an einem den Schmutzsammelbehälter (8) abschliessenden Deckel (16) gehalten ist.

17. Staubsauger nach einem der Ansprüche 11 bis 16, **dadurch gekennzeichnet, daß** die Einlaßöffnung (25) des Ansaugschachts (20) durch eine senkrechte Trennwand (26) in zwei Hälften unterteilt ist.

18. Staubsauger nach einem der voranstehenden Ansprüche, **dadurch gekennzeichnet, daß** die Eintragleitung (30) zwei im wesentlichen rechtwinkelige Umlenkungen ausbildet.

19. Staubsauger nach einem der voranstehenden Ansprüche, **dadurch gekennzeichnet, daß** die Eintragleitung (30) senkrecht zum Flüssigkeitsspiegel (24) in die Flüssigkeit (53) einmündet.

20. Staubsauger nach einem der voranstehenden Ansprüche, **dadurch gekennzeichnet, daß** die Eintragleitung (30) an einer Seite des Schmutzsammelbehälters (8) in der Nähe von dessen Rückwand (12) und in der Mitte des Schmutzsammelbehälters (8) in die Flüssigkeit (53) einmündet.

21. Staubsauger nach einem der voranstehenden Ansprüche, **dadurch gekennzeichnet, daß** die Haube (35) im Querschnitt bogenförmig ausgebildet und mit ihrer konkaven Seite der Einmündungsstelle zugewandt ist.

22. Staubsauger nach einem der voranstehenden Ansprüche, **dadurch gekennzeichnet, daß** die Haube (35) an ihrer freien, oberhalb des Flüssigkeitsspiegels (54) angeordneten Kante (38) nach unten gekrümmt ist und annähernd senkrecht zum Flüssigkeitsspiegel (54) verlaufend endet.

23. Staubsauger nach einem der voranstehenden Ansprüche, **dadurch gekennzeichnet, daß** sich die Haube (35) von der Einmündungsstelle so weit in das Innere des Schmutzsammelbehälters (8) erstreckt, daß sie die Absaugöffnung (17) überdeckt.

24. Staubsauger nach einem der voranstehenden Ansprüche, **dadurch gekennzeichnet, daß** sich die Haube (35) über die gesamte Breite des Schmutzsammelbehälters (8) erstreckt.

25. Staubsauger nach Anspruch 24, **dadurch gekennzeichnet, daß** die Haube (35) mit ihren Seitenkanten (48) abgedichtet an der Innenwand des Schmutzsammelbehälters (8) anliegt.

26. Staubsauger nach einem der voranstehenden Ansprüche, **dadurch gekennzeichnet, daß** der von der Haube (35) überfangene Innenraum zumindest anschließend an den in die Flüssigkeit (53) eintauchenden Bereich (36) der Haube (35) durch zwei senkrechte Trennwände (40, 41) in eine zentrale Kammer (42) und in zwei seitliche Kammern (43, 44) unterteilt wird.

27. Staubsauger nach Anspruch 26, **dadurch gekennzeichnet, daß** die seitlichen Kammern (43, 44) im Vergleich zu der zentralen Kammer (42) schmal sind.

28. Staubsauger nach einem der Ansprüche 26 oder 27, **dadurch gekennzeichnet, daß** die Haube (35) im Bereich der seitlichen Kammern (33, 34) unterhalb des Flüssigkeitsspiegels (54) mindestens je einen Durchlaß (46) aufweist.

29. Staubsauger nach einem der Ansprüche 26 bis 28, **dadurch gekennzeichnet, daß** sich die senkrechten Trennwände (40, 41) nur etwa über die Hälfte der Haubenlänge erstrecken.

30. Staubsauger nach einem der voranstehenden Ansprüche, **dadurch gekennzeichnet, daß** die Haube (35) herausnehmbar in den Schmutzsammelbehälter (8) eingesetzt ist.

31. Staubsauger nach Anspruch 30, **dadurch gekennzeichnet, daß** die Haube (35) einen Griff (47) trägt.

32. Staubsauger nach Anspruch 30 oder 31, **dadurch gekennzeichnet, daß** die Seitenwände (13, 14) des Schmutzsammelbehälters (8) Auflageflächen (49) für die Haube (35) aufweisen.

33. Staubsauger nach einem der Ansprüche 30 bis 32, **dadurch gekennzeichnet, daß** die Eintragleitung (30) eine Auflagefläche (45) für die Haube (35) aufweist.

34. Staubsauger nach Anspruch 33, **dadurch gekennzeichnet, daß** die Auflagefläche (45) als nach oben offene Nut ausgebildet ist.

35. Staubsauger nach einem der Ansprüche 30 bis 34, **dadurch gekennzeichnet, daß** an der Seitenwand (13, 14) des Schmutzsammelbehälters (8) Führungsflächen (50) angeordnet sind, die beim Einsetzen der Haube (35) diese in ihre Endposition führen.

36. Staubsauger nach Anspruch 35, **dadurch gekennzeichnet, daß** die Führungsflächen (50) durch nach innen vorspringende Stufen an der Seitenwand (13, 14) des Schmutzsammelbehälters (8) gebildet werden.

37. Staubsauger nach einem der voranstehenden Ansprüche, **dadurch gekennzeichnet, daß** der der freien Kante (38) der Haube (35) zugewandte vordere Teil (37) der Haube (35) verschwenkbar am hinteren Teil (36) der Haube (35) gehalten ist.

38. Staubsauger nach Anspruch 37, **dadurch gekennzeichnet, daß** der vordere Teil (37) und der hintere Teil (36) der Haube (35) über ein Filmscharnier (52) miteinander verbunden sind.

39. Staubsauger nach einem der voranstehenden Ansprüche, **dadurch gekennzeichnet, daß** der Strömungsquerschnitt zwischen benachbarten Prallflächen (35; 21) in Strömungsrichtung abnimmt.

40. Staubsauger nach einem der voranstehenden Ansprüche, **dadurch gekennzeichnet, daß** die oberhalb der Haube (35) angeordnete Prallfläche (21) oberhalb des hinteren Teils (36) der Haube (35) endet.

41. Staubsauger nach einem der voranstehenden Ansprüche, **dadurch gekennzeichnet, daß** die Seitenwände (13, 14) des Schmutzsammelbehälters (8) zumindest bereichsweise elastisch nach innen verformbar sind.

42. Staubsauger nach Anspruch 41, **dadurch gekennzeichnet, daß** die elastisch verformbaren Seitenwände (13, 14) bereichsweise versteift sind.

## Claims

1. A vacuum cleaner (1) having a housing (2), a suction assembly (3) arranged therein, and a suction pipe (29) inserted into the housing (2) and connected to the suction side of the suction assembly (3) via a dirt-collecting box (8) and a precipitating device, wherein the closed dirt-collecting box (8) is insertable into the housing (2) and, in the inserted position, is connected to the suction pipe (29) via an intake opening (30) so as to form a seal and is connected to the suction side of the suction assembly (3) via an exhaust opening (17) so as to form a seal, the dirt-collecting box (8) being partially filled with a fluid into which a feed pipe (30) discharges, which feed pipe extends from the intake opening into the fluid, and wherein baffles (35; 21) arranged above the contained fluid form a multiply deviated flow pathway between the surface (54) of the fluid and the exhaust opening (17) for the suction flow guided through the fluid, **characterised in that** the point of discharge of the feed pipe (30) into the fluid (53) is encased by a hood (35) through which the feed pipe (30) passes, one end of which feed pipe is immersed in the fluid (53) and the opposite end (38) of which is positioned outside the fluid (53), and **in that** the hood (35), on its side (36) immersed in the fluid (53) extends as far as the base (10) of the dirt-collecting box (8) with the result that the suction flow entering the fluid cannot pass through in this region.

2. A vacuum cleaner according to Claim 1, **characterised in that** the dirt-collecting box (8) is substantially cuboid in shape.

3. A vacuum cleaner according to Claim 1 or 2, **characterised in that** the dirt-collecting box (8) has a lower part (9) open on the upper side, which lower part is closed by means of a removable cover (16).

4. A vacuum cleaner according to Claim 3, **characterised in that** the cover (16) is sealed with respect to to the lower part (9) via a seal.

5. A vacuum cleaner according to Claim 3 or 4, **characterised in that** the exhaust opening (17) is located in the cover (16).

6. A vacuum cleaner according to any one of the preceding claims, **characterised in that** a filter (18) is arranged in the exhaust opening (17).

7. A vacuum cleaner according to Claim 6, **characterised in that** the filter (18) is in the form of a removable insert.

8. A vacuum cleaner according to Claim 6 or 7, **characterised in that** the filter (18) is joined to an exhaust pipe (4) leading to the suction side of the suction assembly (3).

9. A vacuum cleaner according to Claim 8, **characterised in that** the filter (18) bridges a gap (17) between the exhaust pipe (4) on the one hand and the exhaust opening (17) of the dirt-collecting box (8) on the other hand in such a way as to form a seal.

10. A vacuum cleaner according to any one of the preceding claims, **characterised in that** the dirt-collecting box (8) is slightly downwardly inclined relative to the insertion direction of the dirt-collecting box (8), with the result that a seal surrounding the exhaust opening (17) only comes to rest against a suction pipe (4) leading to the suction side of the suction assembly (3) at the end of the insertion movement.

11. A vacuum cleaner according to any one of the preceding claims, **characterised in that** an intake shaft (20) is positioned upstream of the exhaust opening (17) arranged on the upper surface of the dirt-collecting box (8), which intake shaft completely covers the exhaust opening (17) and, laterally offset relative thereto, is open on one side forming an inlet opening (25).

12. A vacuum cleaner according to Claim 11, **characterised in that** the intake shaft (20) extends over the whole width of the dirt-collecting box (8).

13. A vacuum cleaner according to Claim 12, **characterised in that** the intake shaft (20) bears, on its open side, laterally projecting sealing strips (28) which are in contact with the interior wall of the dirt-collecting box (8) so as to form a seal.

14. A vacuum cleaner according to any one of Claims 11 to 13, **characterised in that** the under-surface (21) of the intake shaft (20) is level and extends substantially parallel to the upper surface of the dirt-collecting box (8).

15. A vacuum cleaner according to any one of Claims 11 to 14, **characterised in that** the free edge of the under surface (21) of the intake shaft (20) bears a downwardly projecting, ledge-like projection (27).

16. A vacuum cleaner according to any one of Claims 11 to 15, **characterised in that** the intake shaft (20) is held on a cover (16) closing the dirt-collecting box (8).

17. A vacuum cleaner according to any one of Claims 11 to 16, **characterised in that** the inlet opening (25) of the intake shaft (20) is divided up into two halves by a perpendicular separating wall (26).

18. A vacuum cleaner according to any one of the preceding claims, **characterised in that** the intake opening (30) forms two substantially rectangular deviations.

19. A vacuum cleaner according to any one of the preceding claims, **characterised in that** the intake opening (30) discharges into the fluid (53) perpendicularly to the fluid level (24).

20. A vacuum cleaner according to any one of the preceding claims, **characterised in that** the intake pipe (30) discharges, on one side of the dirt-collecting box (8), close to its rear wall (12) and, in the middle of the dirt-collecting box (8), into the fluid (53).

21. A vacuum cleaner according to any one of the preceding claims, **characterised in that** the hood (35) is arcuate in cross-section and, with its concave side, faces the discharging point.

22. A vacuum cleaner according to any one of the preceding claims, **characterised in that** the hood (35) is downwardly curved at its free edge (38) positioned above the fluid level (54) and extends approximately perpendicularly to the fluid level (54).

23. A vacuum cleaner according to any one of the preceding claims, **characterised in that** the hood (35) extends into the interior of the dirt-collecting box (8) sufficiently far as to cover the exhaust opening (17).

24. A vacuum cleaner according to any one of the preceding claims, **characterised in that** the hood (35) extends over the whole width of the dirt-collecting box (8).

25. A vacuum cleaner according to Claim 24, **characterised in that** the hood (35) is, with its lateral edges (48), in contact with the interior wall of the dirt-collecting box (8) so as to form a seal.

26. A vacuum cleaner according to any one of the preceding claims, **characterised in that**, at least adjoining the region (36) of the hood (35) immersed in the fluid (53), the interior space enclosed by the hood (35) is divided up by two vertical separating walls into a central chamber (42) and two lateral chambers (43, 44).

27. A vacuum cleaner according to any one of Claims 26 or 27, **characterised in that** the lateral chambers (43, 44) are narrow by comparison with the central chamber (42).

28. A vacuum cleaner according to any one of Claims 26 or 27, **characterised in that** the hood (35) has at least one passage (46) in the region of each of the lateral chambers (33, 34) beneath the fluid level (54).

29. A vacuum cleaner according to any one of Claims 26 to 28, **characterised in that** the vertical separating walls (40, 41) extends over only about half the length of the hood.

30. A vacuum cleaner according to any one of the preceding claims, **characterised in that** the hood (35) is removably inserted into the dirt-collecting box (8).

31. A vacuum cleaner according to Claim 30, **characterised in that** the hood (35) has a handle (47).

32. A vacuum cleaner according to Claim 30 or 31, **characterised in that** the side walls (13, 14) of the dirt-collecting box (8) have supporting surfaces (49) for the hood (35).

33. A vacuum cleaner according to any one of Claims 30 to 32, **characterised in that** the intake pipe (30) has a supporting surface (45) for the hood (35).

34. A vacuum cleaner according to Claim 33, **characterised in that** the supporting surface (45) is in the form of a groove which is open at the top.

35. A vacuum cleaner according to any one of Claims 30 to 34, **characterised in that** guiding surfaces are arranged on the side wall (13, 14) of the dirt-collecting box (8) which, when the hood (35) is inserted, guide it into its end position.

36. A vacuum cleaner according to Claim 35, **characterised in that** the guiding surfaces (50) are formed by inwardly projecting steps on the side wall (13, 14) of the dirt-collecting box (8).

37. A vacuum cleaner according to any one of the preceding claims, **characterised in that** the anterior part (37) of the hood (35) turned towards the free edge (38) of the hood (35) is swivellably held on the posterior part (36) of the hood (35).

38. A vacuum cleaner according to Claim 37, **characterised in that** the anterior part (37) and the posterior part (36) of the hood (35) are connected to one another via a film hinge.

39. A vacuum cleaner according to any one of the preceding claims, **characterised in that** the flow cross-section decreases between adjacent baffles (35; 21) in the direction of flow.

40. A vacuum cleaner according to any one of the preceding claims, **characterised in that** the baffle positioned above the hood (35) ends above the posterior part (36) of the hood (35).

41. A vacuum cleaner according to any one of the preceding claims, **characterised in that** the side walls (13, 14) of the dirt-collecting box (8) are, at least regionally, elastically inwardly deformable.

42. A vacuum cleaner according to Claim 41, **characterised in that** the elastically deformable side walls (13, 14) are regionally stiffened.

## Revendications

1. Aspirateur (1) comportant un boîtier (2), une unité d'aspiration (3) agencée dans celui-ci et une conduite d'aspiration (29) entrant dans le boîtier (2) communiquant avec le côté aspiration de l'unité d'aspiration (3) via un récipient collecteur de saleté (8) et un dispositif de séparation, le récipient collecteur de saleté (8) fermé pouvant être mis en place dans le boîtier (2) et, dans la position de mise en place, il communique de manière étanche avec la conduite d'aspiration (29) via une ouverture d'aspiration d'air (25) et avec le côté aspiration de l'unité d'aspiration (3) via une ouverture d'évacuation d'air (17), le récipient collecteur de saleté (8) étant rempli partiellement d'un liquide dans lequel débouche une conduite d'apport (30) allant depuis l'ouverture d'aspiration d'air jusque dans le liquide, et des surfaces d'impact (35 ; 21) étant agencées au-dessus du niveau de liquide, lesquelles constituent pour le flux d'aspiration guidé à travers le liquide entre la surface du liquide (54) et l'ouverture d'évacuation d'air (17) un trajet d'écoulement dévié à plusieurs reprises, **caractérisé en ce que** le point d'embouchure de la conduite d'apport (30) dans le liquide (53) est coiffé par un capot (35), à travers lequel traverse la conduite d'apport (30), laquelle plonge d'un côté jusque dans le liquide (53) et son extrémité opposée (38) est agencée hors du liquide (53), et **en ce que** le capot (35) s'étend sur sa face (36) plongeant dans le liquide (53) jusqu'au fond (10) du récipient collecteur de saleté (8), de sorte que dans cette région, le flux d'aspiration entrant dans le liquide ne peut pas passer.

2. Aspirateur selon la revendication 1, **caractérisé en ce que** le récipient collecteur de saleté (8) est réalisé sensiblement de forme parallélépipédique.

3. Aspirateur selon l'une ou l'autre des revendications 1 et 2, **caractérisé en ce que** le récipient collecteur de saleté (8) présente une partie inférieure (9) ouverte sur la face supérieure, laquelle est fermée par un couvercle (16) amovible.

4. Aspirateur selon la revendication 3, **caractérisé en ce que** le couvercle (16) est étanché par un joint vers la partie inférieure (9).

5. Aspirateur selon l'une ou l'autre des revendications 3 et 4, **caractérisé en ce que** l'ouverture de d'évacuation d'air (17) se trouve dans le couvercle (16).

6. Aspirateur selon l'une des revendications précédentes, **caractérisé en ce qu'**un filtre est agencé dans l'ouverture d'évacuation d'air (17).

7. Aspirateur selon la revendication 6, **caractérisé en ce que** le filtre (18) est réalisé sous forme d'insert extractible.

8. Aspirateur selon l'une ou l'autre des revendications 6 et 7, **caractérisé en ce que** le filtre (18) se raccorde via un joint à une conduite d'évacuation d'air (4) menant vers le côté aspiration de l'unité d'aspiration (3).

9. Aspirateur selon la revendication 8, **caractérisé en ce que** le filtre (18) comble de manière étanche une fente (19) entre la conduite d'évacuation d'air (4) d'une part, et l'ouverture d'évacuation d'air (17) du récipient collecteur de saleté (8), d'autre part.

10. Aspirateur selon l'une des revendications précédentes, **caractérisé en ce que** le récipient collecteur de saleté (8) est légèrement incliné vers le bas par rapport à la direction d'introduction du récipient collecteur de saleté (8) au moins dans la région de l'ouverture d'évacuation d'air (17), de telle sorte qu'un joint entourant l'ouverture d'évacuation d'air (17) vient en appui de manière étanche sur une conduite d'évacuation d'air (4) menant au côté aspiration de l'unité d'aspiration (3), seulement à la fin du mouvement d'introduction.

11. Aspirateur selon l'une des revendications précédentes, **caractérisé en ce qu'**en amont de l'ouverture d'évacuation d'air (17) agencée sur la face supérieure du récipient collecteur de saleté (8) est agencé un puits d'aspiration d'air (20) qui recouvre totalement l'ouverture d'évacuation d'air (17) et qui est ouvert d'un côté avec décalage latéral par rapport à cette ouverture, en formant une ouverture d'admission (25).

12. Aspirateur selon la revendication 11, **caractérisé en ce que** le puits d'aspiration d'air (20) s'étend sur toute la largeur du récipient collecteur de saleté (8).

13. Aspirateur selon la revendication 12, **caractérisé en ce que** le puits d'aspiration d'air (20) porte sur sa face ouverte des bandes d'étanchéité (28) faisant saillie latéralement et qui sont en appui de manière étanche sur la paroi intérieure du récipient collecteur de saleté (8).

14. Aspirateur selon l'une des revendications 11 à 13, **caractérisé en ce que** la face inférieure (21) du puits d'aspiration d'air (20) est plane et s'étend sensiblement parallèlement à la face supérieure du récipient collecteur de saleté (8).

15. Aspirateur selon l'une des revendications 11 à 14, **caractérisé en ce que** l'arête libre de la face inférieure (21) du puits d'aspiration d'air (20) porte une saillie (27) en forme de barrette faisant saillie vers le bas.

16. Aspirateur selon l'une des revendications 11 à 15, **caractérisé en ce que** le puits d'aspiration d'air (20) est retenu sur un couvercle (16) fermant le récipient collecteur de saleté (8).

17. Aspiration selon l'une des revendications 11 à 16, **caractérisé en ce que** l'ouverture d'admission (25) du puits d'aspiration d'air (20) est divisée en deux moitiés par une cloison de séparation (26) verticale.

18. Aspirateur selon l'une des revendications précédentes, **caractérisé en ce que** la conduite d'apport (30) forme deux déviations sensiblement à angle droit.

19. Aspiration selon l'une des revendications précédentes, **caractérisé en ce que** la conduite d'apport (30) débouche dans le liquide (53) perpendiculairement au niveau de liquide (24).

20. Aspiration selon l'une des revendications précédentes, **caractérisé en ce que** la conduite d'apport (30) débouche dans le liquide (53) sur un côté du récipient collecteur de saleté (8) à proximité de sa paroi postérieure (12) et au milieu du récipient collecteur de saleté (8).

21. Aspiration selon l'une des revendications précédentes, **caractérisé en ce que** le capot (35) est réalisé en forme d'arc en section transversale et est tourné vers le point d'embouchure avec sa face concave.

22. Aspiration selon l'une des revendications précédentes, **caractérisé en ce que** le capot (35) est recourbé vers le bas sur son arête libre (38) agencée au-dessus du niveau de liquide (54) et se termine approximativement perpendiculairement au niveau de liquide (54).

23. Aspiration selon l'une des revendications précédentes, **caractérisé en ce que** le capot (35) s'étend depuis le point d'embouchure jusqu'à l'intérieur du récipient collecteur de saleté (8) aussi loin qu'il recouvre l'ouverture d'évacuation d'air (17).

24. Aspiration selon l'une des revendications précédentes, **caractérisé en ce que** le capot (35) s'étend sur toute la largeur du récipient collecteur de saleté (8).

25. Aspiration selon la revendication 24, **caractérisé en ce que** le capot (35) est en appui étanché avec ses arêtes latérales (48) sur la paroi intérieure du récipient collecteur de saleté (8).

26. Aspiration selon l'une des revendications précédentes, **caractérisé en ce que** l'espace intérieur coiffé par le capot (35) est divisé, au moins à la suite de la région (36) du capot (35) qui plonge dans le liquide (53), en une chambre centrale (42) et en deux chambres latérales (43, 44) par deux cloisons de séparation (40, 41) verticales.

27. Aspirateur selon la revendication 26, **caractérisé en ce que** les chambres latérales (43, 44) sont étroites en comparaison à la chambre centrale (42).

28. Aspirateur selon l'une ou l'autre des revendications 26 et 27, **caractérisé en ce que** le capot (35) présente dans la région des chambres (43, 44) latérales au-dessous du niveau de liquide au moins un passage (46) respectif.

29. Aspirateur selon l'une des revendications 26 à 28, **caractérisé en ce que** les cloisons de séparation (40, 41) verticales ne s'étendent approximativement que sur la moitié de la longueur du capot.

30. Aspirateur selon l'une des revendications précédentes, **caractérisé en ce que** le capot (35) est mis en place dans le récipient collecteur de saleté (8) de manière extractible.

31. Aspirateur selon la revendication 30, **caractérisé en ce que** le capot (35) porte une poignée (47).

32. Aspirateur selon l'une ou l'autre des revendications 30 et 31, **caractérisé en ce que** les parois latérales (13, 14) du récipient collecteur de saleté (8) présentent des surfaces d'appui (49) pour le capot (35).

33. Aspirateur selon l'une des revendications 30 à 32, **caractérisé en ce que** la conduite d'apport (30) présente une surface d'appui (45) pour le capot (35).

34. Aspirateur selon la revendication 33, **caractérisé en ce que** la surface d'appui (45) est réalisée sous forme de gorge ouverte vers le haut.

35. Aspirateur selon l'une des revendications 30 à 34, **caractérisé en ce que** sur la paroi latérale (13, 14) du récipient collecteur de saleté (8) sont agencées des surfaces de guidage (50) qui guident le capot (35) dans sa position définitive lorsqu'il est mis en place.

36. Aspirateur selon la revendication 35, **caractérisé en ce que** les surfaces de guidage (50) sont formées par des gradins faisant saillie vers l'intérieur sur la paroi latérale (13, 14) du récipient collecteur de saleté (8).

37. Aspirateur selon l'une des revendications précédentes, **caractérisé en ce que** la partie antérieure (37) du capot (35), qui est tournée vers l'arête libre (38) du capot (35), est maintenue pivotante sur la partie postérieure (36) du capot (35).

38. Aspirateur selon la revendication 37, **caractérisé en ce que** la partie antérieure (37) et la partie postérieure (36) du capot (35) sont reliées l'une à l'autre par une charnière à bande (52).

39. Aspirateur selon l'une des revendications précédentes, **caractérisé en ce que** la section d'écoulement entre des surfaces d'impact voisines (35 ; 21) diminue en direction d'écoulement.

40. Aspirateur selon l'une des revendications précédentes, **caractérisé en ce que** la surface d'impact (21) agencée au-dessus du capot (35) se termine au-dessus de la partie postérieure (36) du capot (35).

41. Aspirateur selon l'une des revendications précédentes, **caractérisé en ce que** les parois latérales (13, 14) du récipient collecteur de saleté (8) sont élastiquement déformables vers l'intérieur au moins sur certaines régions.

42. Aspirateur selon la revendication 41, **caractérisé en ce que** les parois latérales (13, 14) élastiquement déformables sont rigidifiées sur certaines régions.
